# EUROPÄISCHE PATENTSCHRIFT

(11) **EP 0 513 633 B1**
(45) Veröffentlichungstag und Bekanntmachung des Hinweises auf die Patenterteilung: **03.01.1996**
(21) Anmeldenummer: 92107563.6
(22) Anmeldetag: 05.05.1992
(51) Int. Cl.: G04C 21/20

(54) **Weckeruhr**
Alarm clock
Montre réveil

(30) Priorität: 17.05.1991 DE 9106112 U
(43) Veröffentlichungstag der Anmeldung: 19.11.1992
(73) Patentinhaber: JUNGHANS UHREN GMBH, D-78713 Schramberg (DE)
(72) Erfinder: Ganter, Wolfgang, W-7230 Schramberg (DE); Maurer, Roland, W-7233 Lauterbach (DE); Oertel, Heinrich, W-7741 Tennenbronn (DE)
(74) Vertreter: Hofmann, Gerhard, Dipl.-Ing. Patentassessor

(56) Entgegenhaltungen:
- EP-A- 0 343 494
- DE-A- 3 016 058
- US-A- 4 209 969
- PATENT ABSTRACTS OF JAPAN vol. 5, no. 48 (P-55) 7. April 1981 & JP-A-56 002 578 (NAKAMURA NORIHIKO)
- PATENT ABSTRACTS OF JAPAN vol. 5, no. 48 (P-55) 7. April 1981 & JP-A-56 002 578

## Beschreibung

Die Erfindung betrifft eine Weckeruhr gemäß dem Oberbegriff des Anspruches 1, wie sie etwa aus der US-PS 4 209 969 hinsichtlich ihrer Signalfreigabeeinrichtung bekannt ist.

Insbesondere betrifft die Erfindung allerdings eine Weckeruhr auf Basis einer autonomen Funkuhr, wie sie in der DE-OS 3 934 383 näher beschrieben ist.

Der bei Weckeruhren üblicherweise anzutreffende Nockeneinfallmechanismus zur Betätigung des elektromechanischen Schaltgliedes für die Ansteuerung eines elektroakustischen Signalgebers weist bekanntlich ein Schaltspiel von einigen Minuten auf. Eine derartige Ansprech-Ungenauigkeit ist aber nicht tragbar für eine autonome Funkuhr, deren Anzeigestellung quasi-kontinuierlich anhand der Information von einer Automuhr, der genauesten technischen Zeitbasis, überprüft und gegebenenfalls korrigiert wird. Denn wenn dem Konsumenten die autonome Funkuhr als genaueste Uhr der Welt angepriesen wird, dann darf man ihm hinsichtlich des Einsatzes einer Terminsignalgabe keine mehrminütige Abweichung vom vorgegebenen Terminzeitpunkt zumuten.

Etwas genauer als der Nockeneinfallmechanismus arbeitet eine Signalfreigabeeinrichtung auf Basis einer Winkelkodierer-Drehstellungsabfrage, wie sie aus der gattungsbildenden Weckeruhr bekannt ist. Dort wird mittels eines Einstellknebels über ein Untersetzungsetriebe eine Minutenschaltscheibe rastend verdreht, die ihrerseits mit jeder Umdrehung eine Stundenschaltscheibe um eine Stundenteilung weiterschaltet. Die Schaltscheiben sind mit Kontaktfedern ausgestattet, die vom Zeigerwerk gedrehte Kontaktplatten überstreichen und zur Ansteuerung des Signalgebers führen, wenn die Zeigerräder des Weckeruhrwerkes die vorgegebenen Auslöse-Winkelstellungen einnehmen. Eine solche mehrfache Untersetzung vom Handhabungs-Drehknopf über die Minutenschaltscheibe zur Stundenschaltscheibe bedingt aber insbesondere bei großen Verstellwegen zeitraubenden Bewegungsaufwand am schlecht handhabbaren Drehknopf und ein großes Einbauvolumen für eine derartige getriebliche Kopplung und für die einander zugeordneten ziffernmäßigen Darstellungen der momentanen Schaltscheibenstellungen.

In Erkenntnis dieser Gegebenheiten liegt der Erfindung die Aufgabe zugrunde, eine Weckeruhr eingangs genannter Art mit einer Signalfreigabeeinrichtung auszustatten, die einfach bedienbar, wegen kompakten Aufbaues preisgünstig in eine Weckeruhr einbaubar und wegen extremer Ansprechgenauigkeit auch als Zusatzausstattung für eine Funkuhr mit Zeigeranzeige geeignet ist.

Diese Aufgabe ist erfindungsgemäß im wesentlichen dadurch gelöst, daß die gattungsgemäße Weckeruhr mit einer Signalfreigabeeinrichtung gemäß dem Kennzeichnungsteil des Anspruches 1 ausgestattet ist.

Nach dieser Lösung erfolgt bei der manuellen Einstellung, entgegen den allgemein anzutreffenden getrieblichen Verhältnissen, nun keine Bewegungsuntersetzung mehr, sondern eine Bewegungsübersetzung; nämlich mit Verstellung unmittelbar der den Signalgabe-Zeitpunkt angebenden Marke vor dem Zifferblatt der Uhr. Die manuelle Verdrehung dieser Marke ist sehr handlich, weil dafür der große Uhrglas-Umfang bzw. eine auf dem Rand aufgesetzte Handhabungslunette zu Verfügung steht. Die Verdrehung des Uhrglases, also der Auslösemarke bewirkt ihrerseits unmittelbar eine entsprechende Verdrehung der Stundenschaltscheibe, die getrieblich die, in bekannter Weise rastende, digital anzeigende Minutenschaltscheibe 12fach schneller dreht. Während jeder Stundenverstellung der Auslösemarke vor dem Uhren-Zifferblatt erscheinen dadurch im Sichtfenster des Zifferblattes nacheinander die den Winkelstellungen zugeordneten Minutenangaben beispielsweise in gerasteten 5-Minuten-Sprüngen, so daß eine auf fünf Minuten genaue Signalgabe denkbar bequem und eindeutig angezeigt einstellbar ist. Die in der Funkuhr verfügbare Information über den Sekunden-Nullzeitpunkt kann dann noch als zusätzliches Kriterium zur sekundengenauen Signalgabe-Auslösung am digital angezeigten 5-Minutenzeitpunkt der analog angezeigten Stunde dienen.

Jedenfalls ist durch die erfindungsgemäße Lösung eine Weckeruhr geschaffen, die höchste Präzision der Zeitanzeige im klassischen Zifferblatt-Format verbindet mit ergonomisch günstiger Handhabbarkeit eines großen Einstellreifes, der ebenfalls direkt über dem maßgeblichen Zifferblatt, also der Zeiger-Zeitanzeige unmittelbar zugeordnet, die Marke des Signalgabe-Zeitpunktes verdrehen läßt; mit präziser numerischer Feinanzeige der Signalgabe-Minuteneinstellung im 5-Minuten-Raster für höchst präzise Signalgabe exakt zu diesem Zeitpunkt, ausgelöst durch eine axial flachbauende Kodierscheiben-Freigabeeinrichtung hinter dem Zifferblattträger, die unmittelbar vom Einstellreif für die Signalgabe-Marke verdreht wird.

Zusätzliche Alternativen und Weiterbildungen sowie weitere Merkmale und Vorteile der Erfindung ergeben sich aus den weiteren Ansprüchen und, auch unter Berücksichtigung der Darlegungen in der Zusammenfassung, aus nachstehender Beschreibung eines in der Zeichnung unter Beschränkung auf das Wesentliche vereinfacht aber angenähert maßstabsgerecht skizzierten bevorzugten Realisierungsbeispiels zur erfindungsgemäßen Lösung. Es zeigt:
Fig. 1 in abgebrochener Frontansicht-Darstellung eine Weckeruhr mit Lunetten-Drehring zur Betätigung ihrer Signalfreigabeeinrichtung,
Fig. 2 die Weckeruhr nach Fig. 1 in Seitenansicht, teilweise aufgebrochen zur Axial-Längsschnittdarstellung ihrer Signalfreigabeeinrichtung,
Fig. 3 in vergrößerter Auszug-Darstellung aus Fig. 2 die Signalfreigabeeinrichtung,
Fig. 4 in axialer Ansicht gegen ihr Antriebsritzel die Minutenschaltscheibe gemäß Fig. 2 und Fig. 3 und
Fig. 5 im Blockschaltbild die Koinzidenzbedingung zur Signalgabe.

Die dargestellte Funkuhr-Weckeruhr 11 weist ein mehrteilig verrastetes Kunststoff-Gehäuse 12 mit wenigstens einer Signalabschalt-Taste 13 und in ihrer sichtseitigen Frontwand 14 eine die koaxialen Zeigerwellen-Achsen 15 konzentrisch umgebende Einsenkung 16 auf, deren Boden 17 mit einem Zifferblatt 18 ausgestattet (beispielsweise bedruckt, beklebt oder belegt) ist. Durch eine Zentralöffnung 19 erstrecken sich die konzentrisch ineinanderliegenden Wellen 20 des hinter dem Zifferblatt-Boden 17 gelegenen Zeigerwerks 21, die sichtseitig vor dem Boden 17 den Stundenzeiger 22, den Minutenzeiger 23 und gegebenenfalls auch einen Sekundenzeiger 24 tragen und über dem Zifferblatt 18 bewegen, wie als solches aus er Technik der Uhrwerke mit aus der Mitte heraus bewegtem Sekundenzeiger bekannt. Das Zeigerwerk 21 ist mit einem Zeigerstellungsdetektor 25 ausgestattet, der die momentane Anzeigestellung der Zeiger 22 und 23 sowie gegebenenfalls 24 beispielsweise dadurch ermittelt, daß über eine Lichtschranke der jeweilige Durchgang durch eine Referenzstellung festgestellt und anschließend die Zeigerschritt-Fortschaltung aus einem Antriebsmotor 26 heraus mitgezählt wird, wie bei Zeiger-Funkuhren bekannt (vgl. US-PS 46 45 357).

Als Signalfreigabeeinrichtung 27 ist bei der erfindungsgemäßen Funkweckeruhr 11 nicht der bei mechanischen Weckeruhren üblicherweise anzutreffende Nocken-Einfallmechanismus vorgesehen, weil dessen bekannterweise nur sehr mäßige Schaltgenauigkeit (Auslösung des Alarmsignales bei Erreichen des vorgegebenen Zeitpunktes) in zu krassem Widerspruch stehen würde zur extrem genauen Zeitanzeige einer Funkuhr mit ihrer periodischen Überprüfung und gegebenenfalls Korrektur der aktuellen Winkelstellung eines jeden ihrer Zeiger 22, 23, 24 aufgrund empfangener und dekodierter Zeittelegramme. Statt dessen ist eine Stellungskodierung auch für den vorgebbaren Signalzeitpunkt vorgesehen. Sie weist eine manuell einstellbare Stundenschaltscheibe 28 und eine von dieser angetriebene Minutenschaltscheibe 29 auf. Jede Schaltscheibe 28, 29 ist mit Kontaktfedern 30, 31 ausgestattet, die, drehstellungsabhängig mit den Schaltscheiben 28, 29, ortsfeste Leiterbahnen 32, 33 abtasten. Vorzugsweise sind die Kontaktfedern 31, 32 mehrfingrig, um durch Überbrückung bestimmter Leiterbahnen 32 bzw. 33 Drehwinkelstellungen zu kodieren (vgl. DE-PS 26 09 871, Fig. 6). Dadurch müssen elektrisch leitende Verbindungen zu einer Koinzidenzstufe 34 (Fig. 5) nur an die stationären Leiterbahnen 32, 33 angeschlossen werden, aber nicht über Kollektorschleifringe zu umlaufenden Abtast-Kontaktfedern 30, 31. Vorzugsweise sind die Leiterbahnen 32, 33 auf einem gemeinsamen Isolierstoffträger 35 angeordnet, und zwar zweckmäßigerweise auf dessen einander gegenüberliegenden Oberflächen im axialen Zwischenraum zwischen den beiden einander radial überlappenden Schaltscheiben 28, 29, was nicht nur in wünschenswerter Weise einen axial gedrängten Aufbau erbringt, sondern außerdem die Justage in der Zuordnung der Kontaktfedern 30, 31 zu den Leiterbahnen 32, 33 vereinfacht. Kodierungstechnisch erforderliche Zusammenschaltungen zwischen den beiderseitigen Leiterbahnen 32, 33 auf diesem Träger 35 können schaltungstechnisch günstig und platzsparend mittels Durchkontaktierungen realisiert werden, wie aus der Technologie der mehrlagig kaschierten Leiterplatten für elektronische Schaltungskomponenten bekannt.

Die elektrisch als Kurzschluß-Brücken zwischen abgetasteten Leiterbahnen 32 bzw. 33 dienenden mehrfingrigen Kontaktfedern 30, 31 werden jeweils zweckmäßigerweise aus einem Federblech 36 freigestanzt und aus dessen Ebene vorgebogen sowie an den freien Enden jeweils mit Tastnippeln 37 versehen, wie aus Fig. 4 näher ersichtlich. Das jeweilige Federblech 36 liegt mit einer zentralen Öffnung 38 großflächig gegen die, der abzutastenden Leiterbahn 32 bzw. 33 zugewandte, Oberfläche der Schaltscheibe 28 bzw. 29 an und ist dort drehstarr festgelegt, beispielsweise durch Verstemmen von Positionierzapfen 39, die an die Schaltscheibe 28 bzw. 29 angeformt sind und Montageöffnungen 39' im Federblech 36 durchgreifen.

Die Stundenschaltscheibe 28 ist mittels eines hohlen Wellenstumpfes 40 koaxial zu den Zeigerwellen-Achsen 15 in einer Hülse 41 gelagert, die vom als Zifferblatt-Träger dienenden Boden 17 ins Innere des Gehäuses 12 hineinragt und vorzugsweise einstückig mit diesem Boden 17 im Spritzguß erstellt ist. Durch diesen Hohlwellenstumpf 40 verlaufen die Zeigerwellen 20. Ein Absatz 42 in der Außenmantelfläche des Wellenstumpfes 40 stützt sich axial gegen eine umlaufende Verjüngung 43 in der Innenmantelfläche der Hülse 41 hinter dem Boden 17 ab. Die Halterung in Gegenrichtung, der Andruckkraft der Kontaktfeder 30 entgegen, erfolgt mittels einer am verjüngten Teil des Wellenstumpfes 40 umlaufenden radial stauchbaren Rastnase 44 (Fig. 3), die radiale Vorsprünge 45 in der Zentralöffnung 19 schnappend hintergreift, wenn die Stundenschaltscheibe 28 von rückwärts in den Zifferblatt-Boden 17 eingeschoben wird.

Eine Stirnverzahnung 46 der Stundenscheibe 28 kämmt mit einem Antriebsritzel 47 an einer einseitig von der Minutenscheibe 29 vorstehenden Welle 48. Gegenüberliegend wird die Minutenschaltscheibe 29 von ihrer Kontaktfeder 31 gegen die Rückfläche 49 des Zifferblatt-Bodens 17 angedrückt. Die Anlage erfolgt im Interesse verringerter Reibung dieser (im Vergleich zur Stundenscheibe 28 schnell drehenden) Minutenscheibe 29 mittels achsparallel ausgebildeter und beispielsweise in einem konzentrischen Kranz angeordneter Vorsprünge 50. Die radiale Führung der Minutenscheibe 29 erfolgt mittels eines aus der Bodenrückfläche 49 vorstehenden Zapfens 51, der in eine zentrale Ausnehmung in der Minutenscheibe 29, der Halterung der Kontaktfeder 31 gegenüber, eingreift. Zur besseren Drehführung ist dieser Zapfen 51 zweckmäßigerweise hohl, so daß seine Hohlzylinderwandung zwischen der Innenmantelfläche der Ausnehmung 52 und der Außenmantelfläche eines konzentrisch darin angeordneten Zapfens 53 radial eingefaßt wird. Zweckmäßigerweise wird das verjüngte Ende der gegenüberliegenden Welle 48 in einer Öffnung 54 einer Werkplatte 55 gelagert, die auch das Zeigerwerk 21 sowie eine Schaltungsplatte 56 für die elektronische Funkuhr-Schaltung 76 (autonome Taktschaltung, Empfänger und Steuerschaltung) sowie die Koinzidenzstufe 34 (für die Ansteuerung des elektroakustischen Signalgebers 57) und den Zeigerstellungsdetektor 25 trägt.

Der Isolierstoffträger 35 für die Leiterbahnen 32, 33 zur Kodierung des manuell vorgegebenen Signalgabe-Zeitpunktes ist zweckmäßigerweise an der Rückfläche 49 des Zifferblatt-Bodens 17 gehaltert, etwa wie dargestellt mittels selbstschneidender Schrauben 58 auf an den Boden 17 rückwärts angeformten Pfeilern 59 befestigt. Dieser Isolierstoffträger 35 übergreift bei der Montage mit einer Öffnung 60 die Welle 48 der zuvor positionierten Minutenschaltscheibe 29, woraufhin der hohle Wellenstumpf 40 der Stundenschaltscheibe 28 in eine weitere Öffnung 60' eingeführt werden kann.

Für die Einstellung des Signalgabe-Zeitpunktes wird der Träger 61 einer stundenzeigerförmigen Marke 62 nach Art eines Weckerzeigers vor dem Zifferblatt 18 verdreht. Der Träger 61, etwa ein Speichen-Ring oder wie dargestellt bevorzugt eine durchsichtige Scheibe, ist mit dem die Zentralöffnung 19 durchragenden abgesetzten Ende des Wellenstumpfes 40 der Stundenschaltscheibe 28 drehstarr verbunden, etwa durch formschlüssigen Eingriff radial vorstehender Nocken 63 in entsprechende Ausnehmungen im Zentrum des Signalgabe-Markenträgers 61. Der manuellen Handhabung (Verdrehung) dieses Trägers 61 dient ein mit dessen Peripherie drehfest verbundener Ring 64, der in axialer Richtung aus der Zifferblatt-Einsenkung 16 über die Gehäuse-Frontwand 14 vorsteht und zur Verringerung der Reibkräfte mit seiner Stirnfläche gegen Noppen 65 auf dem Zifferblatt-Boden 17 abgestützt ist. In gegenüberliegender Axialrichtung erfolgt die Halterung dieses Ringes 64 durch einen von seiner Außenmantelfläche 66 im Querschnitt widerhakenähnlich radial vorstehende Nase 67, die eine Anzahl von Vorsprüngen 68 längs der Peripherie der Einsenkung 16 schnappend hintergreift. Der Ring 64 kann als Träger für ein Uhrglas 69 ausgebildet sein, wenn beide nicht (gemäß Fig. 2) als einteilige flache Haube aus durchsichtigem Kunststoff ausgebildet sind. Aus ästhetischen Gründen und im Interesse der Griffsicherheit ist der Ring 64 und/oder das Uhrglas 69 von einer auf die Kante drehfest aufgerasteten Lunette 70 mit griffiger Profilierung umgeben.

Zum Einstellen des Signalgabe-Zeitpunktes wird also mittels der Griff-Lunette 70 der Signalgabe-Markenträger 61 auf die gewünschte Zeitposition des Zifferblattes 18 eingeschwenkt. Damit wird die Stundenschaltscheibe 28 um den gleichen Winkel in die zugeordnete Winkelstellung verdreht, in der ihre Kontaktfedern 30 über Kontaktgabe auf den zugeordneten Leiterbahnen 32 die entsprechende Stundenangabe kodieren. Mit jener manuellen Bewegung der Stundenschaltscheibe 28 wird die Minutenschaltscheibe im Übersetzungsverhältnis 1:12 verdreht, so daß sie jeweils einen Umlauf (entsprechend 60 Minuten) für 30° Verdrehung der Signalgabe-Marke 62 (entsprechend dem Winkelweg für eine Stunde) vollführt. Die Kontaktfedern 31 der Minutenschaltscheibe 29 kodieren also auf den zugeordneten Leiterbahnen 33 die Minute in der Stunde, jenseits derer Stundenmarke die verdrehbare Signalzeitpunkt-Marke 62 steht.

Allerdings würde es einen unvertretbar hohen elektromechanischen Kodieraufwand zwischen den Kontaktfedern 31 und den Leiterbahnen 33 erfordern, wenn jede Minute als mögliche Stellung der Signalgabe-Marke 62 ausgewertet werden sollte. Deshalb ist vorgesehen, beispielsweise nur jede 5. Minute abfragbar zu kodieren, so daß also die Signalgabe-Zeiteinstellung mittels der verdrehbaren Marke 62 von 5 zu 5 Minuten möglich ist. Eine entsprechend 12fach gestufte Rastung eines an der Rückseite der Minutenscheibe 29 angeformten groben Zahnkranzes 71, in den ein von einer Biegefeder 72 (Fig. 1) vorgespannter und von einem radial über den Zahnkranz 71 vorstehend umlaufenden Kragen 77 quer zur Rastbewegung geführter Nockenhebel 73 einrastet, stellt die definierten Winkelstellungen des 5-Minutenrasters der Minutenschaltscheibe 29 sicher.

Die mittels der manuell verdrehbaren Marke 62 gerade eingestellte Minute zur ausgewählten Stunde ist zusätzlich als Zifferndarstellung durch ein Fenster 75 im Zifferblatt-Boden 17 hindurch sichtbar. Beim Verdrehen der Marke 62 springen also die Zifferndarstellungen 74 von fünf zu fünf Minuten, um wieder die Position 00 zu erreichen, wenn die Signalgabe-Marke 62 sich mit der nächsten Stundenmarkierung auf dem Zifferblatt 18 deckt.

Wenn die mittels der Kontaktfedern 30, 31 kodierte Signalgabe-Zeitvorgabe in der Signalfreigabeeinrichtung 27 (Fig. 5) koinzidiert mit der aktuellen Stellung der Zeiger 22, 23, wie sie vom Zeigerstellungs-Detektor 25 geliefert wird, dann wird aus der Koninzidenzstufe 34 der elektroakustische Signalgeber 57 angesteuert. Dessen Auslösung kann sogar sekundengenau gesteuert werden, wenn die Koninzidenzstufe 34 zusätzlich den Durchgang des Sekundenzeigers durch die Zifferblattposition "12" vom Zeigerstellungs-Detektor 25 abfragt. Noch exakter ist die Signalgabe-Ausläsung, wenn aus der Funkuhr-Schaltung 76 der exakt zu Beginn einer Minute erscheinende Impuls 78 als zusätzliches Koinzidenzkriterium von der Stufe 34 abgefragt wird; dafür ist dann lediglich sicherzustellen, daß die zwangsläufig mit Schaltspiel behafteten Stellungs- und Freigabeeinrichtungen 25 und 27 zu diesem Zeitpunkt bereits sicher durchgeschaltet haben, also einen minimalen Vorlauf gegenüber der tatsächlichen Zeit aufweisen. Wenn in der Stufe 34 dagegen der kodierte Signalgabe-Zeitpunkt mit der vollständigen kodierten aktuellen Zeitinformation aus der Funkuhr-Schaltung 76 koinzidiert wird, dann kann auf die Abfrage des Zeigerstellungs-Detektors 25 (entgegen der Schaltung nach Fig. 5) sogar ganz verzichtet werden; so daß keinerleit Getriebespiel vom Zeigerwerk 21 mehr in die Signalgabe-Genauigkeit eingeht, während ja die Minutenschaltscheibe 29 infolge ihrer Raststellung eine definierte Minutenkodierung innerhalb der eingestellten Stunde für den Signalgabezeitpunkt liefert.

## Patentansprüche

1. Weckeruhr (11), insbesondere Funkuhr-Weckeruhr, mit Zeiger-Zeitanzeige vor einem Zifferblatt (18) und mit einer manuell einstellbaren elektromechanischen Signalfreigabeeinrichtung (27) aus getrieblich miteinander gekoppelten Minuten- und Stunden-Schaltscheiben (29,28), von denen die Minutenschaltscheibe (29) als rastend verdrehbarer Symbolträger hinter einem Blenden-Fenster (75) ausgebildet ist,
dadurch gekennzeichnet,
daß über dem Zifferblatt (18) ein Träger (61) für eine zeigerähnlich ausgebildete Marke (62) manuell verdrehbar ist, der über eine drehstarre Verbindung zur Stundenschaltscheibe (28) eine getriebliche Übersetzung zur Minutenschaltscheibe (29) aufweist.

2. Weckeruhr nach Anspruch 1,
dadurch gekennzeichnet,
daß der Marken-Träger (61) als durchsichtige Scheibe vor dem Zifferblatt (18) ausgebildet ist.

3. Weckeruhr nach Anspruch 1 oder 2,
dadurch gekennzeichnet,
daß der Marken-Träger (61) mit einem hülsenartig aus einer Zifferblatteinsenkung (16) axial vorragenden Handhabungs-Ring (64) drehstarr verbunden ist.

4. Weckeruhr nach einem der vorangehenden Ansprüche, dadurch gekennzeichnet,
daß der Marken-Träger (61) mit einem aus der Ebene der Frontwand (14) des Wecker-Gehäuses (12) vorragenden haubenförmigen Uhrglas (69) drehstarr verbunden ist.

5. Weckeruhr nach Anspruch 3 oder 4,
dadurch gekennzeichnet,
daß für den Marken-Träger (61) vor der Ebene der Gehäuse-Frontwand (14) ein Griffring nach Art einer Lunette (70) vorgesehen ist.

6. Weckeruhr nach einem der vorangehenden Ansprüche,
dadurch gekennzeichnet,
daß eine Bewegungs-Übersetzung im Verhältnis 1:12 von der manuell verdrehbaren Stundenschaltscheibe (28) zur Minutenschaltscheibe (29) in Form des Eingriffes einer treibenden Stirnverzahnung (46) in ein Antriebsritzel (47) vorgesehen ist.

7. Weckeruhr nach einem der vorangehenden Ansprüche,
dadurch gekennzeichnet,
daß eine drehstarre Verbindung zwischen dem Marken-Träger (61) und der Stundenschaltscheibe (28) vorgesehen ist.

8. Weckeruhr nach einem der vorangehenden Ansprüche,
dadurch gekennzeichnet,
daß zwischen den axial gegeneinander versetzten aber radial einander teilweise überlappenden Stunden- und Minuten-Schaltscheiben (28,29) ein Isolierstoffträger (35) für beidseitig aufgebrachte Leiterbahnen (32,33) angeordnet ist, die jeweils mittels mehrfingriger Kontaktfedern (30,31), welche drehstarr mit den Schaltscheiben (28,29) verbunden sind, stellungskodierend zusammenschaltbar sind.

9. Weckeruhr nach einem der vorangehenden Ansprüche,
dadurch gekennzeichnet,
daß die Stundenschaltscheibe (28) mittels eines abgesetzten hohlen Wellenstumpfes (40) in der Zifferblatt-Zentralöffnung (19) gehaltert ist.

10. Weckeruhr nach Anspruch 9,
dadurch gekennzeichnet,
daß der Wellenstumpf (40) radial in einer Hülse (41) an der Rückseite des Zifferblattträger-Bodens (17) und axial an radialen Vorsprüngen (45) im Übergangsbereich von der Hülse (41) zum Zifferblattträger-Boden (17) gehaltert ist.

11. Weckeruhr nach einem der vorangehenden Ansprüche,
dadurch gekennzeichnet,
daß die Minutenschaltscheibe (29) auf einem Zapfen (51) an der Rückseite des Zifferblattträger-Bodens (17) gelagert ist.

12. Weckeruhr nach einem der vorangehenden Ansprüche,
dadurch gekennzeichnet,
daß die Minutenschaltscheibe (29) axial hinter einem umlaufenden Kragen (77) mit einem radial nicht darüber hinausragenden groben Zahnkranz (71) zum Stellungs-Rasteingriff eines federnd gehalterten Nockenhebels (73) ausgestattet ist.

## Claims

1. Alarm clock (11), in particular a radio alarm clock, with hand-type time display in front of a clockface (18) and with a manually adjustable electromechanical signal release system (27) comprising minute and hour indexing discs (29, 28) connected to one another by gear coupling, said minute indexing disc (29) being constructed as a lock-in rotatable symbol carrier behind a front cover glass (75), characterised in that a carrier (61) for a hand-like mark (62), which has a gear transmission to the minute indexing disc (29) via a rotationally fixed connection to the hour indexing disc (28), may be manually rotated over the clockface (18).

2. Alarm clock according to Claim 1, characterised in that the mark carrier (61) is constructed as a transparent disc in front of the clockface (18).

3. Alarm clock according to Claim 1 or 2, characterised in that the mark carrier (61) is connected rigidly against rotation to a sleeve-like operating ring (64) projecting axially out of a depression (16) in the clockface.

4. Alarm clock according to one of the preceding claims, characterised in that the mark carrier (61) is connected rigidly against rotation to a dome-shaped glass (69) projecting from the plane of the front wall (14) of the alarm clock casing (12).

5. Alarm clock according to Claim 3 or 4, characterised in that a holding ring is provided in front of the plane of the front wall (14) of the casing for the mark carrier (61) in the manner of a lunette (70).

6. Alarm clock according to one of the preceding claims, characterised in that a movement transmission in the ratio of 1:12 from the manually rotatable hour indexing disc (28) to the minute indexing disc (29) is provided in the form of a driving radial tooth arrangement (46) engaging into a drive pinion (47).

7. Alarm clock according to one of the preceding claims, characterised in that a rigid connection against rotation is provided between the mark carrier (61) and the hour indexing disc (28).

8. Alarm clock according to one of the preceding claims, characterised in that an insulation support (35) is arranged between the axially offset, but radially partially overlapping, hour and minute indexing discs (28, 29) for conductor strips (32, 33) attached on both sides, each of which can be switched together for position coding by means of multi-fingered contact springs (30, 31), which are connected rigidly against rotation to the indexing discs (28, 29).

9. Alarm clock according to one of the preceding claims, characterised in that the hour indexing disc (28) is held in the central opening (19) of the clockface by means of an offset hollow shaft end (40).

10. Alarm clock according to Claim 9, characterised in that the shaft end (40) is held radially in a sleeve (41) on the rear of the clockface carrier base (17) and axially on radial projections (45) in the area where the sleeve (41) merges with the clockface carrier base (17).

11. Alarm clock according to one of the preceding claims, characterised in that the minute indexing disc (29) is supported on a pivot (51) on the rear of the clockface carrier base (17).

12. Alarm clock according to one of the preceding claims, characterised in that the minute indexing disc (29) is provided axially behind a circumferential collar (77) with a rough toothed rim (71), which does not project radially beyond said collar, for locking engagement of a resiliently held cam lever (73) in position.

## Revendications

1. Horloge-réveil (11), en particulier réveil-radio, avec affichage du temps par des aiguilles devant un cadran à aiguilles (18) et avec un dispositif d'autorisation de signal électromécanique (27), réglable manuellement, fait de disques de commutation des minutes et des heures (29, 28), couplés entre eux par transmission, dont le disque de commutation des minutes (29) est réalisé en tant que support de symboles tournant et s'encliquetant, derrière une fenêtre à diaphragme (75), caractérisée en ce qu'au-dessus du cadran (18) un support (61) pour une marque (62), conçu à la manière d'une aiguille, peut tourner manuellement, lequel support présente, par une liaison solidaire en rotation avec le disque de commutation des heures (28), une transmission avec le disque de commutation des minutes (29).

2. Horloge-réveil selon la revendication 1, caractérisée en ce que le support de marque (61) est un disque transparent devant le cadran (18).

3. Horloge-réveil selon les revendications 1 ou 2, caractérisée en ce que le support de marque (61) est relié solidaire en rotation avec un anneau de maniement (64) dépassant axialement à la manière d'une douille d'un enfoncement (16) du cadran.

4. Horloge-réveil selon l'une des revendications précédentes, caractérisée en ce que le support de marque (61) est relié solidaire en rotation avec un verre de montre en forme de capot dépassant du plan de la paroi avant (14) du boîtier (12) du réveil.

5. Horloge-réveil selon les revendications 3 ou 4, caractérisée en ce que pour le support de marque (61) il est prévu devant le plan de la paroi frontale du boîtier (14), un anneau de prise à la manière d'une lunette (70).

6. Horloge-réveil selon l'une des revendications précédentes, caractérisée en ce qu'il est prévu une conversion du mouvement en un rapport de 1 à 12 du disque de commutation des heures (28), à faire tourner manuellement, par rapport au disque de commutation des minutes (29), sous la forme de l'engagement d'une denture droite (46) menante dans un pignon d'entraînement (47).

7. Horloge-réveil selon l'une des revendications précédentes, caractérisée en ce qu'une liaison solidaire en rotation est prévue entre le support de marque (61) et le disque de commutation des heures (28).

8. Horloge-réveil selon l'une des revendications précédentes, caractérisée en ce qu'il est prévu entre les disques de commutation des heures et le disque de commutation des minutes (28, 29), décalés axialement l'un par rapport à l'autre mais se recouvrant partiellement l'un l'autre radialement, un support de matière isolante (35) pour des pistes conductrices (32, 33), appliquées des deux côtés, qui peuvent être interconnectées de manière à coder une position, au moyen de ressorts de contact (30, 31) à plusieurs doigts, qui sont reliés solidaires en rotation avec les disques de commutation (28, 29).

9. Horloge-réveil selon l'une des revendications précédentes, caractérisée en ce que le disque de commutation des heures (28) est maintenu au moyen d'un bout d'arbre creux (40), en retrait, dans l'ouverture centrale (19) du cadran.

10. Horloge-réveil selon la revendication 9, caractérisée en ce que le bout d'arbre (40) est maintenu radialement dans un manchon (41) sur la face arrière du fond (17) du support de cadran et axialement sur des saillies radiales (45), dans la zone de transition entre le manchon (41) et le fond (17) du support de cadran.

11. Horloge-réveil selon l'une des revendications précédentes, caractérisée en ce que le disque de commutation des minutes (29) est monté sur un tenon (51), sur la face arrière du fond (17) du support de cadran.

12. Horloge-réveil selon l'une des revendications précédentes, caractérisée en ce que le disque de commutation des minutes (29) est équipé axialement, derrière un collet (77) périphérique, avec une couronne dentée (71) grossière, ne dépassant pas radialement de celui-ci, pour l'encliquetage de position d'un levier à came (73) maintenu élastiquement.
